# EUROPÄISCHE PATENTSCHRIFT

(11) **EP 1 555 860 B1**
(45) Veröffentlichungstag und Bekanntmachung des Hinweises auf die Patenterteilung: **25.05.2016**
(21) Anmeldenummer: 04028344.2
(22) Anmeldetag: 30.11.2004
(51) Int. Cl.: H05B 41/24

(54) **DC-versorgte Betriebsmittel-Module für Leuchtmittel**
DC-fed driving modules for light sources
Modules d'alimentation à courant continu pour dispositif d'éclairage

(30) Priorität: 14.01.2004 DE 102004002018
(43) Veröffentlichungstag der Anmeldung: 20.07.2005
(62) Teilanmeldung aus: 08155030.3
(73) Patentinhaber: Tridonic GmbH & Co KG, 6851 Dornbirn (AT)
(72) Erfinder: Barth, Alexander, 6850 Dornbirn (AT); Zudrell-Koch, Stefan, 6850 Dornbirn (AT); Künzli, Markus, 8750 Glarus (CH)
(74) Vertreter: Rupp, Christian

(56) Entgegenhaltungen:
- EP-A- 1 220 581
- WO-A-94/27419
- DE-A- 3 212 339
- DE-U- 29 622 825
- FR-A- 2 804 572
- GB-A- 2 299 659
- US-A- 4 751 398
- US-A- 5 367 229
- US-A- 5 485 057
- US-A- 6 144 445
- US-A1- 2002 047 614
- US-B1- 6 282 105
- US-B1- 6 570 505
- US-B2- 6 510 995
- US-B2- 6 624 638

## Beschreibung

Die vorliegende Erfindung bezieht sich auf die Steuerung von Leuchtmittel-Betriebsgeräten ausgehend von einer zentralen Einheit.

Dabei geht die Erfindung von einem in Fig. 2 schematisch dargestellten System aus. In diesem Beispiel ist das Leuchtmittel eine Gasentladungslampe 5, die von einem elektrischen Vorschaltgerät (EVG) 1 als Betriebsgerät angesteuert wird. In üblicher Weise weist dieses EVG 1 einen Gleichrichter mit Leistungsfaktor-Korrekturschaltung (PFC, Power Factor Correction) 2, einen Elektrolyt-Speicherkondensator 4 sowie einen HF-Wechselrichter 3 auf, der wiederum mittels über seinen Ausgangskreis 6 die Gasentladungslampe 5 ansteuert. Die Gleichspannung (Busspannung) liegt somit nur innerhalb des EVGs vor.

Zusätzlich kann eine Notbeleuchtungssteuerung 7 vorgesehen sein.

Der Gleichrichter 2 in dem EVG 1 wird üblicherweise mit Wechselspannung 9, beispielsweise Netzspannung, versorgt.

Gleichzeitig ist es bekannt, das EVG 1 über eine Digital-oder Analogbussteuerung 8 anzusteuern, um somit die Lampe 5 zu starten, zu dimmen oder auszuschalten. Festzuhalten ist, dass bei diesem Stand der Technik in jedem Lampenbetriebsgerät (EVG 1) ein eigener Gleichrichter 2 mit PFC-Schaltung vorgesehen ist. Eine derartige PFC-Schaltung verringert bekanntlich störende Oberwellen im Eingangsstrom. Andererseits stellen diese lokal in jedem EVG 1 vorgesehenen Wechselrichter mit PFC 2 einen beträchtlichen Kostenfaktor dar, der den Trend zu äußerst kostengünstig gefertigten EVG's stark eingrenzt.

Aus der GB 2 299 659 A ist ein Beleuchtungssystem für Gartenanwendungen bekannt, das mehrere Fluoreszenzlampen aufweist, die durch eine DC-Niedervoltspannung versorgt werden. In den Fassungen der Lampen sind DC/AC-Wandler vorgesehen, die eine hoch frequente Hochspannung zur Versorgung der Lampen erzeugen.

Ausgangspunkt und Aufgabe für die vorliegende Erfindung ist es dementsprechend, eine Ansteuerung für Leuchtmittel-Betriebsgeräte vorzuschlagen, die eine kostengünstigere Fertigung von Betriebsgeräten ermöglicht.

Zentraler Punkt der Erfindung ist es dabei, dass die Einheit Gleichrichter/PFC nicht mehr lokal in jedem Betriebsgerät, sondern zentral für mehrere Betriebsgeräte vorgesehen ist. Die Verbindung zwischen dieser Zentrale, und den einzelnen Betriebsgeräten erfolgt erfindungsgemäß über einen DC-Ausgangskreis. Eine ähnliche Vorrichtung ist aus Patentschrift US 5 485 057 (smallwood) bekannt.

Gleichzeitig soll trotz der zentralen Ausgestaltung eine flexible und auf die Bedürfnisse der angeschlossenen Betriebsgeräte angepasste Versorgung ermöglicht werden.

Gemäß einem ersten Aspekt der vorliegenden Erfindung ist ein System zur Ansteuerung von Betriebsmitteln für Leuchtmittel vorgesehen, wobei das System eine Zentraleinheit aufweisend wenigstens einen Gleichrichter aufweist, der eine zugeführte Wechselspannung in eine Gleichspannung umsetzt und einer folgenden PFC-Schaltung zuführt. Weiterhin ist wenigstens ein Betriebsmittel-Modul vorgesehen, das mit der Zentraleinheit lösbar verbindbar ist. Dabei wird im Zuge einer mechanischen Verbindung des Betriebsmittel-Moduls mit der Zentraleinheit gleichzeitig auch das Betriebsmittel elektrisch mit dem Gleichspannungs-Ausgang der Zentraleinheit verbunden.

Gemäß einem weiteren Aspekt der vorliegenden Erfindung ist ein derartiges System mit einer Zentraleinheit und wenigstens einem Betriebsmittel-Modul vorgesehen, wobei das Betriebsmittel-Modul derart ausgebildet ist, dass es durch Weiterschleifen eine ihm zugeführte DC-Versorgungsspannung wiederum an Anschlüssen für weitere Betriebsmittel-Module bereitstellt.

Die Zentraleinheit kann dabei einen für sämtliche anschließbaren Betriebsmittel-Module gemeinsame Leistungsfaktor-Korrekturschaltung aufweisen.

Betriebsmittel für unterschiedliche Typen an Leuchtmitteln können bereitgestellt werden, die sämtlich durch Weiterschleifen der DC-Versorgungsspannung versorgt werden. Betriebsmittel für LED Lampen ist aus Patentschrift US 6 624 638 B2 (St-Germain) bekannt.

Andererseits können auch Betriebsmittel für Leuchtmittel gleichen Typs, aber unterschiedlicher Farbe bereitgestellt werden.

Auf die DC-Versorgungsspannung können gemäß einer Powerline-Technik Befehlssignale aufmodulierbar sein. Die Zentraleinheit und/oder das Betriebsmittel-Modul weist in diesem Fall einen Powerline-Demodulator zum Auslesen der auf die DC-Versorgungsspannung aufmodulierten Befehlssignale auf. Eine ähnliche Modulations-Technik ist aus Patentschrift EP 1 220 587 A2 (Setech) bekannt.

Weitere Merkmale, Vorteile und Eigenschaften der vorliegenden Erfindung sollen nunmehr unter Bezugnahme auf die Figuren der beigefügten Zeichnungen sowie die folgende detaillierte Beschreibung eines Ausführungsbeispieles näher erläutert werden.
- Fig. 1: zeigt eine schematische Ansicht eines erfindungsgemäßen Steuersystems für Leuchtmittel-Betriebsgeräte mit zentraler Gleichrichter/PFC-Einheit und DC-Ausgangskreis,
- Fig. 2: zeigt eine aus dem Stand der Technik bekannte Betriebsmittel-Ausgestaltung für Gasentladungslampen, und
- Fig. 3: zeigt ein Ausführungsbeispiel der vorliegenden Erfindung, bei dem mehrere Leuchtmittel-Betriebsmodule auf eine zentrale Gleichrichter/PFC-Einheit aufgesetzt sind.

Wie in Fig. 1 gezeigt, ist eine Zentraleinheit, aufweisend beispielsweise einen Gleichrichter 2 sowie ggf. auch eine Leistungsfaktor-Korrekturschaltung (PFC) 10, gemeinsam für mehrere Leuchtmittel-Betriebsgeräte 1, 1', 1'' vorgesehen. Die Zentraleinheit 2 wird mit (Netz-) Wechselspannung 9 versorgt.

Wie in Fig. 1 schematisch angedeutet, können die verschiedenen Leuchtmittel-Betriebsgeräte 1, 1', 1'' verschiedenste Leuchtmittel, wie beispielsweise eine Gasentladungslampe 5, Leuchtdioden 5', etc. ansteuern. Die Leuchtmittel selbst können dabei mit DC- oder mit AC-Spannung betrieben werden, wobei in letzerem Fall in dem zugehörigen Betriebsgerät ein Wechselrichter vorgesehen ist.

Weiterhin können an einen DC-Ausgangskreis 11 der Zentraleinheit auch andere (bspw. passive) lichttechnische oder gebäudetechnische Einrichtungen, wie beispielsweise ein Lichtsensor 5'' oder ein Bewegungsmelder (nicht dargestellt) angeschlossen sein.

Je nach Natur der angeschlossenen Leuchtmittel 5, 5' bzw. Sensoren 5'' sind die Betriebsgeräte 1, 1', 1'' unterschiedlich ausgebildet. Für den Fall, dass eine Gasentladungslampe 5 angesteuert werden soll, ist das entsprechende Betriebsgerät 3 bspw. als elektronisches Vorschaltgerät (EVG) u.a. mit einem Wechselrichter ausgebildet. Die Betriebsgeräte können in diesem Fall auch als "Ausgangs-Konverter" bezeichnet werden.

Die Spannungsversorgung der Betriebsgeräte und Leuchtmittel und optional auch die uni- oder bidirektionale Kommunikation zwischen der Zentraleinheit und den lokalen Betriebsgeräten 1, 1', **1**'' erfolgt über wenigstens einen DC-Ausgangskreis 11, 12. Wie in Fig. 1 schematisch dargestellt kann dabei ein Ausgangskreis 11 busartig bspw. mittels eines Paars gemeinsamer Busleitungen ausgestaltet sein, so dass ausgehend von diesem zentralen gemeinsamen Bus 11 die verschiedenen Betriebsgeräte 1, 1', 1'' über Stichleitungen 13, 13', 13'' versorgt werden. Alternativ oder zusätzlich können für einzelne Betriebsgeräte bzw. gemeinsam versorgte Gruppen an Betriebsgeräten individuelle Ausgangskreise 12 vorgesehen sein.

Dieser DC-Ausgangskreis hat den Vorteil, dass er im Vergleich zu entsprechenden AC-Kreisen weniger anfällig gegenüber parasitären Effekten ist.

Festzuhalten ist, dass gemäß der vorliegenden Erfindung die Zentraleinheit für mehrere Betriebsgeräte gemeinsam vorgesehen ist, wobei die Zentraleinheit mit den Betriebsgeräten mittels wenigstens einem DC-Ausgangskreis verbunden ist.

Fig. 3 zeigt ein Ausführungsbeispiel eines erfindungsgemäßen Steuersystems für ein Leuchtmittel-Betriebsgerät und stellt eine mögliche Implementierung der Schaltung gemäss Figur 1 dar. Das System gemäss Figur 3 weist dabei eine Zentraleinheit 31 auf, die beispielsweise einen Gleichrichter 32 für zugeführte Netz-Wechselspannung 34 sowie eine Leistungsfaktor-Korrekturschaltung (PFC Power Factor Correction) 33 zur Verringerung von Oberwellen im Eingangsstrom der Zentraleinheit 31 aufweist.

Die Zentraleinheit stellt ausgangsseitig an wenigstens einem Anschluss eine DC-Spannung bereit. Über wenigstens einen DC-Ausgangsbus 37 sind mehrere Betriebsgerät-Module 40, 41, 42 mit diesem DC-Ausgang der Zentraleinheit 31 verbunden. Die Betriebsgerät-Module 40, 41 und 42 sind dabei derart ausgestaltet, dass an eingangsseitigen Anschlüssen DC-Spannung von der Zentraleinheit 31 bzw. einem weiteren Betriebsgerät-Modul zugeführt bekommen und an von den eingangsseitigen Anschlüssen getrennten ausgangsseitigen Anschlüssen an ein ggf. weiteres Betriebsgerät-Modul die DC-Spannung weiterschleifen. Im dargestellten Ausführungsbeispiel weisen die Betriebsgerät-Module 40, 41, 42 dazu miteinander kompatible Eingänge 43 bzw. Ausgänge 44 auf. Vorzugsweise sind diese Eingänge und Ausgänge an voneinander angewandten Seiten des Gehäuses der Module und/oder in einem rechten Winkel zueinander, aber nicht an gleichen Seiten des Gehäuses angeordnet.

Die Zentraleinheit kann auch in eienr Sterntopologie mehrere Ausgangskreise ansteuern, an denen jeweils mehrere Betriebsmittel-Module angeschlossen werden können.

Es kann auch vorgesehen sein, dass mehrere einspeisende Zentraleinheiten einen gemeinsamen DC-Bus ansteuern, wodurch bspw. die Störsicherheit erhöht und die Belastung einer Zentraleinheit verringert wird.

Die Betriebsgerät-Module 40, 41, 42 können zur Ansteuerung unterschiedlicher Leuchtmittel vorgesehen sein. Dazu weisen sie entsprechend auch eine von dem DC-Ausgangskreis 37 her versorgte lokale Steuereinheit 35, 35' bzw. 35'' auf.

Im dargestellten Beispiel versorgt das Betriebsmittel-Modul 40 eine Gasentladungslampe 38 und die lokale Steuereinheit 35 ist als elektronisches Vorschaltgerät (EVG) mit Wechselrichter (DC/AC) ausgebildet. Das EVG kann auch eine Gruppe parallel geschalteter Gasentladungslampen gemeinsam ansteuern.

Das Betriebsmittel-Modul 41 weist eine Steuereinheit 35' auf, die zur Ansteuerung von einer bzw. einer Gruppe von Leuchtdioden 38' ausgebildet ist.

Schließlich weist das Betriebsmittel-Modul 42 eine lokale Steuereinheit 35'' auf, die zur Ansteuerung einer Hochdrucklampe 38'' geeignet ist.

Allgemein weisen die lokalen Steuereinheiten 35, 35' und 35'' die Funktion auf, die zugeführte DC-Spannung von dem Bus 37 in eine AC- oder DC-Spannung vorgegebener Amplitude umzusetzen, die auf die Bedürfnisse der jeweils angeschlossenen Leuchtmittel abgestimmt ist.

Zusätzlich kann es vorgesehen sein, dass die lokalen Steuereinheiten 35, 35' bzw. 35'' über den Bus 37 im Sinne eines Powerline-Systems oder aber auch über weitere Steuereingänge Ansteuerbefehle entgegennehmen, um die jeweils angeschlossenen Leuchtmittel in vorbestimmte Betriebszustände zu bringen bzw. Statusabfragen von den angeschlossenen Leuchtmitteln bzw. deren Betriebsmitteln abzufragen. Die Ansteuerbefehle beispielsweise von der Zentraleinheit 31 können also vorbestimmte Ein-, Aus- oder Dimm-Stellwerte übermitteln.

Wenn die Befehlre über den DC-Bus 37 übermittelt werden, weist die Zentraleinheit oder eine separate zentrale Steuerung einen Poweline-Modulator und die Betriebsmittel entsprechend einen Powerline-Demodulator auf. Fall die Kommunikation bidirektional über den Bus 37 erfolgen soll, weisen beide genannten Kommunikationspartner sowohl einen Powerline-Modulator wie auch einen Powerline-Demodulator auf.

Auch wenn in dem Ausführungsbeispiel von Fig. 3 dargestellt ist, dass an jedes der an der Zentraleinheit 31 angeschlossenen Betriebsmittel-Module 40, 41 bzw. 42 Leuchtmittel unterschiedlichen Typs angeschlossen sind, können natürlich auch Betriebsmittel-Module an die Zentraleinheit 31 angeschlossen werden, die zumindest teilweise Leuchtmittel gleicher Art versorgen. Vorstellbar ist z.B., dass an die Zentraleinheit 31 zur Erzeugung einer farbigen Lichtsteuerung je ein Betriebsmittel-Modul mit grünen Leuchtmitteln, roten Leuchtmitteln und blauen Leuchtmitteln angeschlossen ist. In diesem Fall sind die Leuchtmittel vorzugsweise LEDs.

Über die oben angeführten Steuerbefehle beispielsweise von der Zentraleinheit 31 an die lokalen Steuereinheiten 35, 35' bzw. 35'' können somit Lichtmischeffekte ggf. auch dynamischer Art durch entsprechende Übermittlung von Dimmbefehlen an die einzelnen Farben erzeugt werden.

Wie im obigen Abschnitt ausgeführt, sind also die in der Zentraleinheit 31 angeschlossenen Betriebsmittelmodule 40, 41 bzw. 42 elektrisch mit der Zentraleinheit 31 über den DC-Ausgangsbus 37 verbunden.

Wie schematisch durch das Bezugszeichen 39 dargestellt ist, können die Betriebsmittel-Module 40, 41, 42 auch mechanisch, beispielsweise im Sinne einer Steckverbindung entweder mit der Zentraleinheit 31 oder aber mit weiteren gleichartigen Betriebsmitteln-Modulen verbunden werden. Vorteilhaft ist dabei, dass gleichzeitig mit dem Aufstecken, d.h. dem Schaffen der mechanischen Verbindung zwischen einem Betriebsmittel-Modul und der Zentraleinheit 31 bzw. einem weiteren Betriebsmittel-Modul gleicher Art auch die elektrische Kontaktierung der angeführten Elemente über den DC-Ausgangsbus 37 erfolgt. Die elektrische Kontaktierung erfolgt dabei vorzugsweise ebenfalls über Steckkontakte, die auch wieder gelöst werden können. In diesem Fall weisen die Gehäuse der Betriebsmittel-Module auf einer Fläche männliche elektrische Steckerelemente und auf einer weiteren Fläche korrespondierende männliche Steckerelemente auf.

Die mechanische Verbindung kann auch über andere Mittel, wie bspw. Klammern etc. geschaffen werden.

Die mechanischen Verbindungen 39 sind insbesondere als lösbare mechanische Verbindungen ausgeführt, um das Beleuchtungs-Ansteuersystem besonders flexibel auszugestalten.

## Patentansprüche

1. System zur Ansteuerung von Betriebsmitteln für Leuchtmittel, aufweisend:
- eine Zentraleinheit (31) aufweisend wenigstens einen Gleichrichter (32), der eine zugeführte Wechselspannung (34) in eine Gleichspannung umsetzt, die einer folgenden Leistungsfaktor-Korrekturschaltung (PFC) zugeführt ist, der einen Gleichspannungs-Ausgang (36) der Zentraleinheit (31) versorgt, und
- wenigstens ein Betriebsmittel-Modul (40, 41, 42), das mit der Zentraleinheit (31) lösbar verbindbar ist, wobei im Zuge einer mechanischen Verbindung des Betriebsmittel-Moduls (40, 41, 42) mit der Zentraleinheit (31) gleichzeitig auch das Betriebsmittel-Modul (40, 41, 42) elektrisch mit dem Gleichspannungs-Ausgang (36) der Zentraleinheit (31) verbindbar ist, **dadurch gekennzeichnet dass** wenigstens ein Betriebsmittel-Modul (40, 41, 42) ein Treibermodul für mindestens eine LED ist,
wobei auf die DC-Versorgungsspannung gemäß einer Powerline-Technik Befehlssignale aufmodulierbar sind und die Zentraleinheit (31) und/oder das Betriebsmittel-Modul (40, 41, 42) einen Powerline-Demodulator zum Auslesen der auf die DC-Versorgungsspannung aufmodulierten Befehlssignale aufweist.

2. System nach Anspruch 1,
wobei das Betriebsmittel-Modul (40, 41, 42) derart ausgebildet ist, dass es durch Weiterschleifen eine ihm zugeführte DC-Versorgungsspannung wiederum an Anschlüssen (44) für weitere Betriebsmittel-Module (41) bereitstellt.

3. System nach einem der vorhergehenden Ansprüche,
**dadurch gekennzeichnet,**
**dass** Betriebsmittel-Module (40, 41, 42) für unterschiedliche Typen an Leuchtmitteln (38, 38', 38'') bereitgestellt werden, die durch Weiterschleifen der DC-Versorgungsspannung versorgt werden.

4. System nach einem der vorhergehenden Ansprüche,
**dadurch gekennzeichnet,**
**dass** Betriebmittel-Module für Leuchtmittel gleichen Typs, aber unterschiedlicher Farbe bereitgestellt werden, die durch Weiterschleifen der DC-Versorgungsspannung versorgt werden.

5. System nach einem der vorhergehenden Anprüche,
**dadurch gekennzeichnet,**
**dass** die Betriebsmittel-Module (40, 41, 42) für Leuchtmittel (38, 38', 38'') unterschiedlicher Farbe ausgebildet sind.

## Claims

1. System for the actuation of operating means for lighting means, having:
- a central unit (31) having at least one rectifier (32), that converts a fed AC voltage (34) into a DC voltage which is fed to a following power factor correction circuit (PFC) that supplies a DC voltage output (36) of the central unit (31), and
- at least one operating means module (40, 41, 42) detachably connected with the central unit (31), wherein in the course of a mechanical connection of the operating means module (40, 41, 42) with the central unit (31), the operating means module (40, 41, 42) is at the same time electrically connectable with the DC voltage output (36) of the central unit (31), **characterized in that** at least one operating means module (40, 41, 42) is a drive module for at least one LED, wherein command signals can be modulated onto the DC supply voltage according to a powerline technology, and the central unit (31) and/or the operating means module (40, 41, 42) has a powerline demodulator for reading the command signals modulated onto the DC supply voltage.

2. System according to claim 1, wherein the operating means module (40, 41, 42) is configured in such a way that it provides, by means of feeding through, a DC supply voltage fed to it in turn to connectors (44) for further operating means modules (41).

3. System according to one of the preceding claims, **characterized in that** operating means modules (40, 41, 42) are provided for different types of lighting means (38, 38', 38'') that are supplied by means of feeding through of the DC supply voltage.

4. System according to one of the preceding claims, **characterized in that** operating means modules for lighting means of the same type but different color, which are supplied by means of feeding through of the DC supply voltage, are provided.

5. System according to one of the preceding claims, **characterized in that** the operating means modules (40, 41, 42) are configured for lighting means (38, 38', 38'') of different color.

## Revendications

1. Système destiné au déclenchement de moyens d'actionnement pour des moyens d'éclairage, comprenant :
- une unité centrale (31) ayant au moins un redresseur (32) convertissant une tension alternative délivrée (34) en une tension continue étant délivrée à un circuit de correction du facteur de puissance suivant (PFC) qui fournit une sortie à tension continue (36) de l'unité centrale (31), et
- au moins un module de moyens de déclenchement (40, 41, 42) connecté de façon amovible à l'unité centrale (31), dans lequel dans le cadre d'une connexion mécanique du module de moyens de déclenchement (40, 41, 42) à l'unité centrale (31), le module de moyens de déclenchement (40, 41, 42) est en même temps électriquement connecté à la sortie à tension continue (36) de l'unité centrale (31), **caractérisé en ce qu'**au moins un module de moyens de déclenchement (40, 41, 42) est un module d'actionnement pour au moins une LED, dans lequel des signaux de commande peuvent être modulés sur la tension d'alimentation continue selon la technologie des courants porteurs en ligne, et l'unité centrale (31) et/ou le module de moyens de déclenchement (40, 41, 42) possède un démodulateur en courant porteur en ligne pour lire les signaux de commande modulés sur la tension d'alimentation continue.

2. Système selon la revendication 1, dans lequel le module de moyens de déclenchement (40, 41, 42) est configuré de manière à fournir à son tour à des connecteurs (44), par l'intermédiaire d'un bouclage, une tension d'alimentation continue qu'il a reçu pour des modules de moyens de déclenchement supplémentaires (41) .

3. Système selon l'une des revendications précédentes, **caractérisé en ce que** des modules de moyens de déclenchement (40, 41, 42) sont prévus pour différents types de moyens d'éclairage (38, 38', 38'') étant alimentés par le biais d'un bouclage de la tension d'alimentation continue.

4. Système selon l'une des revendications précédentes, **caractérisé en ce qu'**il est prévu des modules de moyens de déclenchement destinés à des moyens d'éclairage de même type mais de couleur différente étant alimentés par le biais d'un bouclage de la tension d'alimentation continue.

5. Système selon l'une des revendications précédentes, **caractérisé en ce que** les modules de moyens de déclenchement (40, 41, 42) sont configurés pour des moyens d'éclairage (38, 38', 38'') de couleur différente.
